# FASCICULE DE BREVET EUROPEEN

(11) **EP 2 039 021 B1**
(45) Date de publication et mention de la délivrance du brevet: **31.08.2016**
(21) Numéro de dépôt: 07823566.0
(22) Date de dépôt: 11.07.2007
(51) Int. Cl.: H04B 7/005, H01Q 3/26, H01Q 3/44, H01Q 9/32

(54) **PROCEDE ET DISPOSITIF DE TRANSMISSION D'ONDES**
VERFAHREN UND VORRICHTUNG ZUR ÜBERTRAGUNG VON WELLEN
METHOD AND DEVICE OF TRANSMISSION OF WAVES

(30) Priorité: 11.07.2006 FR 0606315
(43) Date de publication de la demande: 25.03.2009
(73) Titulaire: Centre National de la Recherche Scientifique (CNRS), 75794 Paris Cedex 16 (FR); Université Paris Diderot - Paris 7, 75205 Paris Cedex 13 (FR)
(72) Inventeur: FINK, Mathias, F-92190 Meudon (FR); LEROSEY, Geoffroy, F-75013 Paris (FR); DE LA GORGUE DE ROSNY, Julien, F-75012 Paris (FR); TOURIN, Arnaud, F-92310 Sevres (FR)
(74) Mandataire: Cabinet Plasseraud
(86) Numéro de dépôt international: PCT/FR2007/051644
(87) Numéro de publication internationale: WO 2008/007024

(56) Documents cités:
- EP-A- 1 113 523
- EP-A1- 0 803 991
- EP-A2- 0 812 026
- FR-A1- 2 815 717
- FR-A1- 2 863 109

## Description

La présente invention est relative aux procédés et dispositifs de transmission d'ondes électromagnétiques.

Plus particulièrement, l'invention concerne un procédé de transmission d'ondes électromagnétiques, pour focaliser une onde de longueur d'onde λ (longueur d'onde correspondant à la fréquence centrale de l'onde) en au moins un point de focalisation d'indice i, l'onde étant émise par des antennes d'indice j appartenant à un premier réseau vers au moins une antenne située au point de focalisation i et appartenant à un deuxième réseau.

Le document EP-A-0 803 991 décrit un exemple d'un tel procédé, qui permet une bonne focalisation sur le point i.

La présente invention a notamment pour but de perfectionner les procédés de ce type, pour permettre d'améliorer encore la précision de la focalisation sur le point i.

A cet effet, selon l'invention, un procédé du genre en question est caractérisé en ce que :
- l'antenne du deuxième réseau utilisée au point de focalisation est réactive, de façon à générer un champ évanescent,
- on utilise, au voisinage du point de focalisation i, au moins un diffuseur (qui peut lui-même être une antenne) pour l'onde, situé à une distance inférieure à une distance prédéterminée dudit point de focalisation, ladite distance prédéterminée étant au plus égale à λ/10.

Grâce à ces dispositions, on peut obtenir une grande précision de focalisation, par exemple en mettant en oeuvre un procédé dans lequel :
- on produit une onde évanescente au point i, de sorte que le ou les diffuseurs convertissent cette onde évanescente en onde propagative, laquelle peut se propager jusqu'aux antennes du premier réseau,
- puis on détermine, à partir des signaux captés par les antennes j, les réponses impulsionnelles hij(t) entre le point i et les antennes j,
- puis on fait émettre par les antennes j du premier réseau une onde correspondant à un signal *Sⱼᵢ*(*t*)=*Sᵢ*(*t*)⊗*hᵢⱼ*(*-t*), où Sᵢ(t) est une fonction du temps et hᵢⱼ(-t) est l'inversion temporelle de la réponse impulsionnelle hᵢⱼ(t) : le ou les diffuseurs recréent alors des ondes évanescentes à partir de l'onde propagative reçue, et ces ondes évanescentes peuvent se focaliser sur le point i avec une grande précision, la tache focale produite étant de dimension très inférieure à la longueur d'onde du signal. Ainsi, la largeur de la tache focale peut par exemple être de l'ordre de λ/30.

Dans des modes de réalisation du procédé selon l'invention, on peut éventuellement avoir recours en outre à l'une et/ou à l'autre des dispositions suivantes :
- le procédé comprend au moins :
   (a) une étape d'apprentissage dans laquelle on détermine à partir de signaux échangés entre les antennes j du premier réseau et au moins une antenne appartenant au deuxième réseau (le deuxième réseau peut être limité éventuellement à une seule antenne), une réponse impulsionnelle hᵢⱼ(t) entre le point de focalisation i et chaque antenne j du premier réseau,
   (b) une étape de focalisation au cours de laquelle on fait émettre depuis lesdites antennes j du premier réseau, des ondes correspondant à des signaux ${S}_{ji} \left(t\right) = {S}_{i} \left(t\right) ⊗ {h}_{ij} \left(-t\right) ,$
   où Sᵢ(t) est une fonction du temps et hᵢⱼ(-t) est une inversion temporelle de la réponse impulsionnelle hᵢⱼ(t) entre le point de focalisation i et l'antenne j, au moins les diffuseurs restant présents autour du point de focalisation i lors de l'étape de focalisation (le signal reçu au point i est alors proche de Sᵢ(t)). On notera qu'au cours de l'étape de focalisation, on peut dans certains cas être amené à supprimer l'antenne située au point i, par exemple dans des applications visant à traiter une zone autour du point i ;
- au cours de l'étape d'apprentissage :
   - on fait émettre, par l'antenne du deuxième réseau, située audit point de focalisation i, une onde correspondant à un signal prédéterminé,
   - on capte des signaux générés par ladite onde sur les antennes d'indices j du premier réseau,
   - et on détermine à partir des signaux captés une réponse impulsionnelle hᵢⱼ(t) entre le point de focalisation i et chaque antenne j (2) du premier réseau ;
- l'antenne du deuxième réseau est présente au point de focalisation i lors de l'étape de focalisation, et on établit une communication entre ladite antenne et les antennes du premier réseau ;
- l'étape d'apprentissage est réalisée pour plusieurs points de focalisation d'indices i où sont disposées respectivement des antennes du deuxième réseau ayant chacune au moins un diffuseur situé à une distance inférieure à ladite distance prédéterminée par rapport au point de focalisation i correspondant,
   et au cours de l'étape de focalisation, on fait émettre à chaque antenne j du premier réseau, des ondes correspondant au moins à des signaux ${S}_{ji} \left(t\right) = {S}_{i} \left(t\right) ⊗ {h}_{ij} \left(-t\right) , où i est lʹindice dʹun des points de$où i est l'indice d'un des points de focalisation souhaités ;
- au cours de l'étape de focalisation, on fait émettre par chaque antenne j du premier réseau, des ondes correspondant à une superposition de signaux ${S}_{ji} \left(t\right) = {S}_{i} \left(t\right) ⊗ {h}_{ij} \left(-t\right) , pour plusieurs valeurs de i ;$ pour plusieurs valeurs de i ;
- les antennes du deuxième réseau sont présentes aux points de focalisation i lors de l'étape de focalisation et au cours de l'étape de focalisation, on établit une communication sélective entre les antennes j du premier réseau et au moins certaines desdites antennes du deuxième réseau ;
- on utilise plusieurs diffuseurs, préférentiellement au moins 10 diffuseurs, situés à une distance inférieure à ladite distance prédéterminée du point de focalisation i ;
- la distance prédéterminée est au plus égale à λ/50 ;
- l'onde présente une fréquence f (fréquence centrale) comprise entre 0.7 et 50 GHz.
- l'antenne du deuxième réseau utilisée au point de focalisation souhaité présente une impédance ayant une partie imaginaire supérieure à la partie réelle, de façon à générer essentiellement un champ réactif ;
- la partie imaginaire de l'impédance de l'antenne du deuxième réseau est supérieure à 50 fois la partie réelle ;
- on utilise des diffuseurs métalliques.

Par ailleurs, l'invention a également pour objet un dispositif pour recevoir une onde électromagnétique de longueur d'onde λ en au moins un point d'indice i, ce dispositif comprenant :
- une antenne située au point i, appartenant à un deuxième réseau (le deuxième réseau peut être limité éventuellement à une seule antenne), est réactive, de façon à générer un champ évanescent, et
- au moins un diffuseur métallique pour l'onde électromagnétique, situé à une distance inférieure à une distance prédéterminée du point i, ladite distance prédéterminée étant au plus égale à λ/10, où λ est la longueur d'onde de l'onde électromagnétique.

Dans des modes de réalisation du dispositif selon l'invention,
- le dispositif comprend plusieurs diffuseurs métalliques, préférentiellement au moins 10 diffuseurs métalliques, à une distance inférieure à la distance prédéterminée du point i ;
- la distance prédéterminée est au plus égale à λ/50 ;
- l'antenne du deuxième réseau présente une impédance ayant une partie imaginaire supérieure à la partie réelle, de façon à générer essentiellement un champ évanescent ;
- la partie imaginaire de l'impédance est supérieure à 50 fois la partie réelle ;
- le dispositif comporte plusieurs antennes d'indices j appartenant à un premier réseau, et une unité centrale électronique commandant lesdites antennes j du premier réseau pour faire émettre depuis lesdites antennes j du premier réseau, des ondes électromagnétiques correspondant à des signaux ${S}_{ji} \left(t\right) = {S}_{i} \left(t\right) ⊗ {h}_{ij} \left(-t\right) ,$ où Sᵢ(t) est une fonction du temps et hᵢⱼ(-t) est une inversion temporelle de la réponse impulsionnelle hᵢⱼ(t) entre le point i et chaque antenne j du premier réseau ;
- le deuxième réseau comporte plusieurs antennes situées en plusieurs points d'indices i et entourées par des diffuseurs métalliques situés respectivement à une distance inférieure à ladite distance prédéterminée par rapport au point i correspondant,
   et l'unité centrale électronique est adaptée pour faire émettre à chaque antenne j du premier réseau, des ondes électromagnétiques correspondant au moins à des signaux *Sⱼᵢ*(*t*)*=Sᵢ*(*t*)⊗*hᵢⱼ*(*-t*) ;
- l'unité centrale électronique est adaptée pour faire émettre à chaque antenne j du premier réseau, des ondes électromagnétiques correspondant à une superposition de signaux ${S}_{ji} \left(t\right) = {S}_{i} \left(t\right) ⊗ {h}_{ij} \left(-t\right) ,$pour plusieurs valeurs de i.

D'autres caractéristiques et avantages de l'invention apparaîtront au cours de la description suivante d'une de ses formes de réalisation, donnée à titre d'exemple non limitatif, en regard des dessins joints.

Sur les dessins :
- la figure 1 est un schéma de principe d'un dispositif mettant en oeuvre le procédé de focalisation selon une forme de réalisation de l'invention,
- la figure 2 est une vue de dessus d'une antenne, entourée de diffuseurs, appartenant à l'un des réseaux d'antennes du dispositif de la figure 1,
- et la figure 3 est une vue en perspective montrant l'antenne et les diffuseurs métalliques de la figure 2, dans un exemple de réalisation.

Sur les différentes figures, les mêmes références désignent des éléments identiques ou similaires.

La figure 1 représente un dispositif de communication radio, fonctionnant avec des ondes électromagnétiques ayant une fréquence centrale généralement comprise entre 0,7 et 50 GHz, par exemple de l'ordre de 2,45 GHz (correspondant à une longueur d'onde de 12,25 cm). Ce dispositif comporte un premier réseau 1 d'antennes 2, reliées à une première unité centrale électronique 3 (UC1) et un deuxième réseau 4 d'antennes 5, reliées à une deuxième unité centrale électronique 6 (UC2).

Les antennes 2, 5 sont ici au nombre de 8 pour chaque réseau 1, 4 mais pourraient être en nombre différent. En particulier, le deuxième réseau 4 pourrait le cas échéant comporter une seule antenne 5.

Les antennes 5 du deuxième réseau sont séparées les unes des autres par une distance L (identique ou non suivant les paires d'antenne 5 considérées), qui est inférieure à la longueur d'onde λ des ondes électromagnétiques. La distance L peut par exemple être de l'ordre de 4 mm, soit légèrement inférieure à λ/30.

Les premier et deuxième réseaux 1, 4, en revanche, sont éloignés l'un de l'autre d'une distance relativement grande par rapport à λ, cette distance étant généralement supérieure à 3λ.

Comme représenté sur la figure 2, chaque antenne 5 du deuxième réseau est entouré par une pluralité de diffuseurs métalliques 5, qui sont situés dans un rayon R autour de l'antenne 5. Le rayon R est inférieur à λ/2, de préférence inférieur à λ/10 et notamment inférieur à λ/50.

Chaque antenne 5 est de type réactif. Autrement dit, la partie imaginaire de l'impédance de l'antenne est non négligeable, de façon que l'antenne 5 créée un champ évanescent lorsqu'elle reçoit un signal électrique.

Avantageusement, la partie imaginaire de l'impédance de l'antenne réactive est supérieure à la partie réelle.

Par exemple, la partie imaginaire de l'impédance est supérieure à 50 fois la partie réelle de l'impédance.

Dans l'exemple particulier considéré ici, la partie réelle de l'impédance est de 10 Ω et la partie imaginaire de 100 Ω.

De cette façon, l'antenne réactive 5 génère essentiellement un champ réactif lorsqu'elle reçoit un signal électrique, de sorte qu'elle génère alors une onde électromagnétique évanescente localisée uniquement autour de ladite antenne réactive (au contraire d'une onde propagative qui se propage à relativement grande distance par rapport à l'antenne 5). Les diffuseurs métalliques 7 sont en nombre supérieur à 10, par exemple en nombre supérieur à 20, dans la zone de diamètre R.

Ces diffuseurs métalliques sont par exemple de simples éléments conducteurs, par exemple des fils de cuivre.

Comme cela est connu, ces diffuseurs, lorsqu'ils reçoivent l'onde électromagnétique évanescente provenant de l'antenne réactive 5, transforment cette onde évanescente en onde propagative. Inversement, lorsqu'ils reçoivent une onde propagative électromagnétique, ces diffuseurs 7 transforment ladite onde propagative en onde évanescente.

A titre d'exemple non limitatif, la figure 3 montre un mode de réalisation de l'antenne réactive 5 et des diffuseurs réactifs 7. Dans cet exemple, l'antenne réactive 5 peut être constituée par exemple par un câble coaxial dont l'âme 8 et le diélectrique 12 traversent une plaque en résine 10 dont la partie inférieure présente une couche 11 de métal en liaison électrique avec le blindage 9 du câble coaxial, l'âme 8 dépassant de la plaque 10 d'une faible distance e, par exemple de l'ordre de 2 mm.

La distance e est de préférence faible par rapport à la longueur d'onde λ. L'âme 8 peut ainsi émettre ou recevoir des ondes électromagnétiques sur son court tronçon qui dépasse de la plaque 10.

Les diffuseurs métalliques 7 se présentent ici par exemple sous la forme de fins fils de cuivre tous parallèles entre eux et parallèles à l'âme 8 susmentionnée. Ces fils de cuivre présentent par exemple une longueur l de l'ordre de 4 à 5 cm, et ils peuvent être fixés sur la plaque 10, par exemple par surmoulage par la résine formant cette plaque.

Dans l'exemple décrit ici, les antennes 2 du premier réseau 1 sont des antennes classiques, disposées à relativement grande distance les unes des autres par rapport aux antennes du deuxième réseau 4, mais bien entendu, le premier réseau 1 pourrait être identique ou similaire au deuxième réseau 4.

Le dispositif qui vient d'être décrit peut être utilisé par exemple pour faire communiquer sélectivement (simultanément ou non) le premier réseau 1 avec chaque antenne 5 du deuxième réseau 4.

A cet effet, au cours d'une étape initiale d'apprentissage, on fait émettre successivement par chaque antenne réactive 5 une onde électromagnétique correspondant à un signal impulsionnel présentant par exemple une durée de l'ordre de 10 ns.

Cette onde électromagnétique est reçue par les différentes antennes 2 du premier réseau 1, et les signaux ainsi reçus par les antennes 2 correspondent respectivement aux réponses impulsionnelles hᵢⱼ(t) entre l'antenne réactive 5 qui a émis le signal et chaque antenne 2 du premier réseau, i étant un indice qui désigne l'antenne réactive 5 et j étant un indice qui désigne l'antenne 2 concernée.

On notera que la réponse impulsionnelle hᵢⱼ(t) pourrait être déterminée différemment, par exemple en faisant émettre des signaux prédéterminés par les antennes j du premier réseau, en captant les signaux reçus par les antennes i du deuxième réseau, en transmettant les signaux captés à la première unité centrale 3 (cette transmission peut se faire par voie filaire, radio ou autre) et en traitant ces signaux captés. Un exemple de procédé de ce type est donné dans le document WO-A-2004/086557.

La première unité centrale 3 procède ensuite à une inversion temporelle de ces réponses impulsionnelles pour obtenir ainsi des signaux hᵢⱼ(-t).

Cette étape d'inversion temporelle peut être réalisée par exemple comme décrit dans la publication de LEROSEY et al. (Physical review letters - 14 mai 2004 - The American Physical Society - Vol. 92, n°19, pages 193904-1 à 193904-3).

Par la suite, lorsqu'on souhaite transmettre un signal S(t) à l'une des antennes réactives 5 d'indice i, la première unité centrale 3 fait émettre par chaque antenne 2 d'indice j un signal Sⱼᵢ(t) = Si (t) ⊗hᵢⱼ (-t) .

On notera que, de cette façon, la première unité centrale 3 peut éventuellement transmettre plusieurs signaux Sᵢ(t) en parallèle, respectivement à plusieurs antennes réactives 5 d'indices i₁, i₂, i₃, etc.

A cet effet, au cours de l'étape de focalisation, on fait émettre par chaque antenne j du premier réseau, des ondes électromagnétiques correspondant à une superposition de signaux Sⱼᵢ(t) pour plusieurs valeurs de i (les signaux Sⱼᵢ(t) correspondant aux différentes antennes réactives i sont sommés avant émission de l'onde électromagnétique par chaque antenne d'indice j).

On notera que la communication bidirectionnelle entre les unités centrales 3 et 6 peut être encore améliorée, si l'on procède à l'étape initiale d'apprentissage également en faisant émettre par chaque antenne 2 un signal impulsionnel au cours de l'étape d'apprentissage de façon à calculer alors des réponses impulsionnelles hⱼᵢ(t) entre chaque antenne 2 d'indice j et chaque antenne 5 d'indice i. Dans ce cas, la deuxième unité centrale 6 est également adaptée pour calculer et mémoriser les inversions temporelles hⱼᵢ(-t) de ces réponses impulsionnelles. Dans ce cas, lorsque la deuxième unité centrale 6 doit transmettre un signal Sⱼ(t) à l'antenne 2ⱼ du premier réseau 1, elle fait émettre par l'ensemble des antennes réactives 5 d'indices i des signaux ${S}_{ji} \left(t\right) = {S}_{i} \left(t\right) ⊗ {h}_{ij} \left(-t\right) .$

Comme expliqué précédemment, ces signaux Sᵢⱼ(t) peuvent éventuellement être superposés pour plusieurs valeurs de j, de façon à transmettre en parallèle différents messages aux différentes antennes 2 depuis la première unité centrale 6.

Le dispositif qui vient d'être décrit peut être utilisé par exemple pour faire communiquer entre eux des appareils électroniques tels que des microordinateurs ou autres à l'échelle d'une pièce ou d'un bâtiment, voire pour faire communiquer entre eux différents circuits à l'intérieur d'un même appareil électronique, sans liaison physique entre ses circuits.

On notera que, dans les applications de communication, la focalisation susmentionnée pourrait être remplacée par un procédé à base de corrélation ou un procédé utilisant un enregistrement et une inversion de la matrice de transfert pour transmettre sélectivement un signal à une des antennes réactives 5.

Par ailleurs, l'invention peut également être utilisée pour concentrer les ondes électromagnétiques sur une faible tache de focalisation aux fins de traitement d'un matériau situé au niveau de cette tache de focalisation. Dans ce cas, l'antenne réactive 5 peut éventuellement être enlevée lors de l'étape de focalisation, les diffuseurs réactifs restant toutefois présents lors de cette étape.

## Revendications

1. Procédé de transmission d'ondes électromagnétiques, pour focaliser une onde de longueur d'onde λ en au moins un point de focalisation d'indice i, l'onde étant émise par des antennes (2) d'indice j appartenant à un premier réseau (1), vers au moins une antenne (5) située au point de focalisation i et appartenant à un deuxième réseau (4),
**caractérisé en ce que :**
- l'antenne (5) du deuxième réseau utilisée au point de focalisation est réactive, de façon à générer un champ évanescent,
- on utilise, au voisinage du point de focalisation i, au moins un diffuseur (7) pour l'onde, situé à une distance inférieure à une distance prédéterminée (R) dudit point de focalisation, ladite distance prédéterminée étant au plus égale à λ/10.

2. Procédé selon la revendication 1, comprenant au moins :
(a) une étape d'apprentissage dans laquelle on détermine à partir de signaux échangés entre les antennes j (2) du premier réseau et au moins une antenne (5) appartenant au deuxième réseau (4), une réponse impulsionnelle hᵢⱼ(t) entre le point de focalisation i et chaque antenne j (2) du premier réseau,
(b) une étape de focalisation au cours de laquelle on fait émettre depuis lesdites antennes j (2) du premier réseau, des ondes correspondant à des signaux ${S}_{ji} \left(t\right) = {S}_{i} \left(t\right) ⊗ {h}_{ij} \left(-t\right) ,$ où Sᵢ(t) est une fonction du temps et hᵢⱼ(-t) est une inversion temporelle de la réponse impulsionnelle hᵢⱼ(t) entre le point de focalisation i et l'antenne j (2),
au moins le diffuseur (7) restant présent autour du point de focalisation i lors de l'étape de focalisation.

3. Procédé selon la revendication 2, dans lequel, au cours de l'étape d'apprentissage :
- on fait émettre, par l'antenne (5) du deuxième réseau, située audit point de focalisation i, une onde correspondant à un signal prédéterminé,
- on capte des signaux générés par ladite onde sur les antennes (2) d'indices j du premier réseau (1),
- et on détermine à partir des signaux captés une réponse impulsionnelle hᵢⱼ(t) entre le point de focalisation i et chaque antenne j (2) du premier réseau.

4. Procédé selon la revendication 2 ou la revendication 3, dans lequel l'antenne (5) du deuxième réseau est présente au point de focalisation i lors de l'étape de focalisation, et on établit une communication entre ladite antenne (5) et les antennes (2) du premier réseau.

5. Procédé selon l'une quelconque des revendications 2 à 4, dans lequel l'étape d'apprentissage est réalisée pour plusieurs points de focalisation d'indices i où sont disposées respectivement des antennes du deuxième réseau ayant chacune au moins un diffuseur situé à une distance inférieure à ladite distance prédéterminée par rapport au point de focalisation i correspondant,
et au cours de l'étape de focalisation, on fait émettre à chaque antenne j du premier réseau, des ondes électromagnétiques correspondant au moins à des signaux ${S}_{ji} \left(t\right) = {S}_{i} \left(t\right) ⊗ {h}_{ij} \left(-t\right) , où i est lʹindice dʹun des points de$ où i est l'indice d'un des points de focalisation souhaités.

6. Procédé selon la revendication 5, dans lequel, au cours de l'étape de focalisation, on fait émettre par chaque antenne j du premier réseau, des ondes électromagnétiques correspondant à une superposition de signaux ${S}_{ji} \left(t\right) = {S}_{i} \left(t\right) ⊗ {h}_{ij} \left(-t\right) , pour plusieurs valeurs de i .$pour plusieurs valeurs de i.

7. Procédé selon l'une quelconque des revendications 5 et 6, dans lequel les antennes (5) du deuxième réseau sont présentes aux points de focalisation i lors de l'étape de focalisation et au cours de l'étape de focalisation, on établit une communication sélective entre les antennes j (2) du premier réseau et au moins certaines desdites antennes (5) du deuxième réseau.

8. Procédé selon l'une quelconque des revendications précédentes, dans lequel on utilise on utilise plusieurs diffuseurs, préférentiellement au moins 10 diffuseurs, situés à une distance inférieure à ladite distance prédéterminée du point de focalisation i.

9. Procédé selon l'une quelconque des revendications précédentes, dans lequel la distance prédéterminée (R) est au plus égale à λ/50.

10. Procédé selon l'une quelconque des revendications précédentes, dans lequel l'onde présente une fréquence f comprise entre 0,7 et 50 GHz.

11. Procédé selon l'une quelconque des revendications 1 et 10, dans lequel l'antenne (5) du deuxième réseau utilisée au point de focalisation présente une impédance ayant une partie imaginaire supérieure à la partie réelle, de façon à générer essentiellement un champ réactif.

12. Procédé selon l'une quelconque des revendications précédentes, dans lequel la partie imaginaire de l'impédance de l'antenne (5) du deuxième réseau est supérieure à 50 fois la partie réelle.

13. Procédé selon l'une quelconque des revendications précédentes, dans lequel on utilise des diffuseurs métalliques.

14. Dispositif pour recevoir une onde électromagnétique de longueur d'onde λ en au moins un point d'indice i, ce dispositif comprenant :
- une antenne (5) située au point i, appartenant à un deuxième réseau, est réactive, de façon à générer un champ évanescent, et
- au moins un diffuseur métallique (7) pour l'onde électromagnétique, situés à une distance inférieure à une distance prédéterminée (R) du point i, ladite distance prédéterminée étant au plus égale à λ/10, où λ est la longueur d'onde de l'onde électromagnétique.

15. Dispositif selon la revendication 14, comprenant plusieurs diffuseurs métalliques, préférentiellement au moins 10 diffuseurs métalliques (7) à une distance inférieure à la distance prédéterminée (R) du point i.

16. Dispositif selon l'une quelconque des revendications 14 et 15, dans lequel la distance prédéterminée (R) est au plus égale à λ/50.

17. Dispositif selon la revendication 14, dans lequel l'antenne (5) du deuxième réseau présente une impédance ayant une partie imaginaire supérieure à la partie réelle, de façon à générer essentiellement un champ évanescent.

18. Dispositif selon la revendication 17, dans lequel la partie imaginaire de l'impédance est supérieure à 50 fois la partie réelle.

19. Dispositif selon l'une quelconque des revendications 14 à 18, comportant plusieurs antennes (2) d'indices j appartenant à un premier réseau (1), et une unité centrale électronique (3) commandant lesdites antennes j (2) du premier réseau pour faire émettre depuis lesdites antennes j du premier réseau, des ondes électromagnétiques correspondant à des signaux ${S}_{ji} \left(t\right) = {S}_{i} \left(t\right) ⊗ {h}_{ij} \left(-t\right) ,$ où Si(t) est une fonction du temps et hᵢⱼ(-t) est une inversion temporelle de la réponse impulsionnelle hᵢⱼ(t) entre le point i et chaque antenne j du premier réseau.

20. Dispositif selon la revendication 19, dans lequel le deuxième réseau comporte plusieurs antennes (5) situées en plusieurs points d'indices i et entourées par des diffuseurs métalliques (7) situés respectivement à une distance inférieure à ladite distance prédéterminée par rapport au point i correspondant,
et l'unité centrale électronique (3) est adaptée pour faire émettre à chaque antenne j (2) du premier réseau, des ondes électromagnétiques correspondant au moins à des signaux ${S}_{ji} \left(t\right) = {S}_{i} \left(t\right) ⊗ {h}_{ij} \left(-t\right) .$

21. Dispositif selon la revendication 20, dans lequel l'unité centrale électronique (3) est adaptée pour faire émettre à chaque antenne j (2) du premier réseau, des ondes électromagnétiques correspondant à une superposition de signaux *Sⱼᵢ*(*t*)=*Sᵢ*(*t*)⊗*hᵢⱼ*(*-t*), pour plusieurs valeurs de i.

## Patentansprüche

1. Verfahren zur Übertragung von elektromagnetischen Wellen, um eine Welle der Wellenlänge λ in mindestens einem Fokussierpunkt des Index i zu fokussieren, wobei die Welle von Antennen (2) des Index j abgestrahlt wird, die zu einem ersten Netz (1) gehören, zu mindestens einer Antenne (5), die am Fokussierpunkt i angeordnet ist und zu einem zweiten Netz (4) gehört,
**dadurch gekennzeichnet, dass:**
- die am Fokussierpunkt verwendete Antenne (5) des zweiten Netzes reaktiv ist, um ein evaneszentes Feld zu erzeugen,
- in der Nähe des Fokussierpunkts i mindestens ein Diffusor (7) für die Welle verwendet wird, der in einem Abstand kleiner als ein vorbestimmter Abstand (R) des Fokussierpunkts angeordnet ist, wobei der vorbestimmte Abstand höchstens gleich λ/10 ist.

2. Verfahren nach Anspruch 1, mindestens umfassend:
(a) einen Lernschritt, in dem ausgehend von den austauschten Signalen zwischen den Antennen j (2) des ersten Netzes und mindestens einer zum zweiten Netz (4) gehörenden Antenne (5) eine Impulsantwort hᵢⱼ(t) zwischen dem Fokussierpunkt i und jeder Antenne j (2) des ersten Netzwerks bestimmt wird,
(b) einen Fokussierschritt, bei dem von den Antennen j (2) des ersten Netzes den Signalen *Sⱼᵢ(t)*=*Sᵢ(t)*⊗*hᵢⱼ*(-*t*) entsprechende Wellen abgestrahlt werden,
wo S*ᵢ*(t) eine Funktion der Zeit und h*ᵢⱼ*(-t) eine zeitliche Umkehrung der Impulsantwort hᵢⱼ(t) zwischen dem Fokussierpunkt i und der Antenne j (2) ist, wobei zumindest der Diffusor (7) um den Fokussierpunkt i während des Fokussierschritts vorhanden bleibt.

3. Verfahren nach Anspruch 2, bei dem beim Lernschritt:
- von der am Fokussierpunkt i angeordneten Antenne (5) des zweiten Netzes eine Welle abgestrahlt wird, die einem vorbestimmten Signal entspricht,
- die von der Welle auf den Antennen (2) der Indizes j des ersten Netzes (1) erzeugten Signale erfasst werden,
- und ausgehend von den erfassten Signalen eine Impulsantwort hᵢⱼ(t) zwischen dem Fokussierpunkt i und jeder Antenne j (2) des ersten Netzes bestimmt wird.

4. Verfahren nach Anspruch 2 oder Anspruch 3, bei dem die Antenne (5) des zweiten Netzes am Fokussierpunkt i bei dem Fokussierschritt vorhanden ist und eine Kommunikation zwischen der Antenne (5) und den Antennen (2) des ersten Netzes aufgebaut wird.

5. Verfahren nach einem der Ansprüche 2 bis 4, bei dem der Lernschritt für mehrere Fokussierpunkte der Indizes i durchgeführt wird, wo jeweils Antennen des zweiten Netzes angeordnet sind, die jeweils mindestens einen Diffusor aufweisen, der in einem Abstand kleiner als der vorbestimmte Abstand bezüglich des entsprechenden Fokussierpunkts i angeordnet ist,
und beim Fokussierschritt von jeder Antenne j des ersten Netzes elektromagnetische Wellen abgestrahlt werden, die mindestens den Signalen *Sⱼᵢ(t)*=*Sᵢ(t)*⊗*hᵢⱼ(-t)* entsprechen, wobei i der Index eines der gewünschten Fokussierpunkte ist.

6. Verfahren nach Anspruch 5, bei dem beim Fokussierschritt von jeder Antenne j des ersten Netzes elektromagnetische Wellen abgestrahlt werden, die einer Signalüberlagerung Sji*(t)*=*Sᵢ(t)* ⊗ *hᵢⱼ(-t)* für mehrere Werte von i entsprechen.

7. Verfahren nach einem der Ansprüche 5 und 6, bei dem die Antennen (5) des zweiten Netzes am Fokussierpunkt i bei dem Fokussierschritt vorhanden sind und beim Fokussierschritt eine selektive Kommunikation zwischen den Antennen j (2) des ersten Netzes und mindestens einiger der Antennen (5) des zweiten Netzes aufgebaut wird.

8. Verfahren nach einem der vorhergehenden Ansprüche, bei dem mehrere Diffusoren verwendet werden, vorzugsweise mindestens 10 Diffusoren, die in einem Abstand kleiner als der vorbestimmte Abstand vom Fokussierpunkt i angeordnet sind.

9. Verfahren nach einem der vorhergehenden Ansprüche, bei dem der vorbestimmte Abstand (R) höchstens gleich λ/50 ist.

10. Verfahren nach einem der vorhergehenden Ansprüche, bei dem die Welle eine Frequenz f zwischen 0,7 und 50 GHz aufweist.

11. Verfahren nach einem der Ansprüche 1 und 10, bei dem die am Fokussierpunkt verwendete Antenne (5) des zweiten Netzes eine Impedanz mit einem Imaginärteil größer als der Realteil aufweist, um im Wesentlichen ein reaktives Feld zu erzeugen.

12. Verfahren nach einem der vorhergehenden Ansprüche, bei dem der Imaginärteil der Impedanz der Antenne (5) des zweiten Netzes größer als das 50-fache des Realteils ist.

13. Verfahren nach einem der vorhergehenden Ansprüche, bei dem metallische Diffusoren verwendet werden.

14. Vorrichtung zum Empfang einer elektromagnetischen Wellen der Wellenlänge λ in mindestens einem Indexpunkt i, wobei diese Vorrichtung Folgendes umfasst:
- eine am Punkt i angeordnete Antenne (5), die zu einem zweiten Netz gehört und reaktiv ist, um ein evaneszentes Feld zu erzeugen, und
- mindestens einen metallischen Diffusor (7) für die elektromagnetische Welle, der in einem Abstand kleiner als ein vorbestimmter Abstand (R) des Punkts i angeordnet ist, wobei der vorbestimmte Abstand höchstens gleich λ/10 ist, bei dem λ die Wellenlänge der elektromagnetischen Welle ist.

15. Vorrichtung nach Anspruch 14, umfassend mehrere metallische Diffusoren, vorzugsweise mindestens 10 metallische Diffusoren (7) in einem Abstand kleiner als der vorbestimmte Abstand (R) des Punkts i.

16. Vorrichtung nach einem der vorhergehenden Ansprüche 14 und 15, bei der der vorbestimmte Abstand (R) höchstens gleich λ/50 ist.

17. Vorrichtung nach Anspruch 14, bei der die Antenne (5) des zweiten Netzes eine Impedanz mit einem Imaginärteil größer als der Realteil aufweist, um im Wesentlichen ein evaneszentes Feld zu erzeugen.

18. Vorrichtung nach Anspruch 17, bei der der Imaginärteil der Impedanz größer als das 50-fache des Realteils ist.

19. Vorrichtung nach einem der Ansprüche 14 bis 18, umfassend mehrere Antennen (2) des Index j, die zu einem ersten Netz (1) gehören, und eine elektronische Zentraleinheit (3), die die Antennen j (2) des ersten Netzes steuert, um von den Antennen j des ersten Netzes elektromagnetische Wellen abzustrahlen, die den Signalen $Signalen Sji \left(t\right) = Si \left(t\right) ⊗ hij \left(-t\right) entsprechen ,$entsprechen,
in der S*ᵢ*(t) eine Funktion der Zeit und h*ᵢⱼ*(-t) eine zeitliche Umkehrung der Impulsantwort h*ᵢⱼ*(t) zwischen dem Punkt i und jeder Antenne j des ersten Netzes ist.

20. Vorrichtung nach Anspruch 19, bei der das zweite Netz mehrere Antennen (5) umfasst, die an mehreren Indexpunkten i angeordnet sind und von metallischen Diffusoren (7) umgeben sind, die jeweils in einem Abstand kleiner als der vorbestimmte Abstand bezüglich des entsprechenden Punkts i angeordnet sind, und die elektronische Zentraleinheit (3) geeignet ist, von jeder Antenne (j) (2) des ersten Netzes elektromagnetische Wellen abzustrahlen, die mindestens den Signalen Sji(t)=Si(t)⊗ hij(-t) entsprechen.

21. Vorrichtung nach Anspruch 20, bei der die elektronische Zentraleinheit (3) geeignet ist, von jeder Antenne j (2) des ersten Netzes elektromagnetische Wellen abzustrahlen, die einer Signalüberlagerung Sji(t)=Si(t)⊗ hij(-t) für mehrere Werte von i entsprechen.

## Claims

1. Method for the transmission of electromagnetic waves, in order to focus a wave of wavelength λ at at least one focal point of index i, the wave being emitted by antennas (2) of index j belonging to a first array (1), towards at least one antenna (5) located at the focal point i and belonging to a second array (4), **characterized in that:**
- the antenna (5) belonging to the second array used at the focal point is reactive, so as to generate an evanescent field,
- at least one diffuser (7) for the wave is used close to the focal point i, said diffuser being located at a distance smaller than a predetermined distance (R) from said focal point, said predetermined distance being at most equal to λ/10.

2. Method as claimed in claim 1, comprising at least:
(a) a learning step in which an impulse response hᵢⱼ(t) between the focal point i and each antenna j (2) of the first array is determined from signals exchanged between the antennas j (2) of the first array and at least one antenna (5) belonging to the second array (4) ;
(b) a focusing step during which waves corresponding to signals *Sⱼᵢ(t)*=*Sᵢ(t)*⊗*hᵢⱼ(-t),* are emitted from said antennas j (2) of the first array, where Sᵢ(t) is a function of the time and hᵢⱼ(-t) is a temporal inversion of the impulse response hᵢⱼ(t) between the focal point i and the antenna j (2), at least the diffuser (7) remaining present around the focal point i during the focusing step.

3. Method as claimed in claim 2, in which, during the learning step:
- a wave corresponding to a predetermined signal is emitted by the antenna (5) of the second array, said antenna being located at said focal point i,
- signals generated by said wave are picked up on the antennas (2) of index j of the first array (1), and
- an impulse response hᵢⱼ(t) between the focal point i and each antenna j (2) of the first array is determined from the signals picked up.

4. Method as claimed in claim 2 or claim 3, in which the antenna (5) of the second array is present at the focal point i during the focusing step and a communication is established between said antenna (5) and the antennas (2) of the first array.

5. Method as claimed in any one of claims 2 to 4, in which the learning step is carried out for several focal points of index i where antennas of the second array are placed respectively, each having at least one diffuser located at a distance smaller than said predetermined distance relative to the corresponding focal point i, and, during the focusing step, electromagnetic waves corresponding to at least signals *Sⱼᵢ(t)*=*Sᵢ(t)*⊗*hᵢⱼ(-t),* are emitted at each antenna j of the first array, where i is the index of one of the desired focal points.

6. Method as claimed in claim 5, in which, during the focusing step, electromagnetic waves corresponding to a superposition of signals *Sⱼᵢ(t)*=*Sᵢ(t)*⊗*hᵢⱼ(-t),* for several values of i, are emitted by each antenna j of the first array.

7. Method as claimed in any one of claims 5 and 6, in which the antennas (5) of the second array are present at the focal points i during the focusing step and, during the focusing step, a selective communication is established between the antennas j (2) of the first array and at least certain of said antennas (5) of the second array.

8. Method as claimed in any one of the preceding claims, in which several diffusers, preferably at least 10 diffusers, located at a distance smaller than said predetermined distance from the focal point i, are used.

9. Method as claimed in any one of the preceding claims, in which the predetermined distance (R) is at most equal to λ/50.

10. Method as claimed in any one of the preceding claims, in which the wave has a frequency f of between 0.7 and 50 GHz.

11. Method as claimed in any one of claims 1 and 10, in which the antenna (5) of the second array used at the focal point has an impedance having an imaginary part greater than the real part, so as to essentially generate a reactive field.

12. Method as any one of the preceding claims, in which the imaginary part of the impedance of the antenna (5) of the second array is greater than 50 times the real part.

13. The method as claimed in any one of preceding claims, in which metallic diffusers are used.

14. Device for receiving an electromagnetic wave of wavelength λ at at least one point of index i, this device comprising:
- an antenna (5) located at the focal point i and belonging to a second array (4) is reactive, so as to generate an evanescent field, and
- at least one metallic diffuser (7) for the electromagnetic wave, said diffusers being located at a distance smaller than a predetermined distance (R) from the point i, said predetermined distance being at most equal to λ/10, where λ is the wavelength of the electromagnetic wave.

15. Device as claimed in claim 14, comprising several metallic diffusers, preferably at least 10 metallic diffusers (7), at a distance smaller than the predetermined distance (R) from the point i.

16. Device as claimed in any one of claims 14 and 15, in which the predetermined distance (R) is at most equal to λ/50.

17. Device as claimed in claim 14, in which the antenna (5) of the second array has an impedance having an imaginary part greater than the real part, so as to essentially generate an evanescent field.

18. Device as claimed in claim 17, in which the imaginary part of the impedance is greater than 50 times the real part.

19. Device as claimed in any one of claims 14 to 18, comprising several antennas (2) of index j belonging to a first array (1), and an electronic central processing unit (3) controlling said antennas j (2) of the first array in order for electromagnetic waves corresponding to signals *Sⱼᵢ(t)* = *Sᵢ*(*t*)⊗*hᵢⱼ(-t)*, to be emitted by said antennas j of the first array, where Sᵢ(t) is a function of the time and hᵢⱼ(-t) is a temporal inversion of the impulse response hᵢⱼ(t) between the point i and each antenna j of the first array.

20. Device as claimed in claim 19, in which the second array comprises several antennas (5) that are located at several points of index i and are surrounded by metallic diffusers (7) located respectively at a distance smaller than said predetermined distance relative to the corresponding point i and the electronic central processing unit (3) is designed to make each antenna j (2) of the first array emit electromagnetic waves corresponding to at least signals ${S}_{ji} \left(t\right) = {S}_{i} \left(t\right) ⊗ {h}_{ij} \left(-t\right) .$

21. Device as claimed in claim 20, in which the electronic central processing unit (3) is designed to make each antenna j (2) of the first array emit electromagnetic waves corresponding to a superposition of signals *Sⱼᵢ(t)=Sᵢ(t)*⊗*hᵢⱼ(-t),* for several values of i.
